# EUROPÄISCHE PATENTSCHRIFT

(11) **EP 2 746 519 B1**
(45) Veröffentlichungstag und Bekanntmachung des Hinweises auf die Patenterteilung: **24.06.2015**
(21) Anmeldenummer: 13005695.5
(22) Anmeldetag: 06.12.2013
(51) Int. Cl.: E06B 5/16, E06B 1/36, E04B 2/74

(54) **Verbundprofil für Brandschutzverglasung**
Composite profile for flame retardant glazing
Profilé composite pour vitrage anti-incendie

(30) Priorität: 19.12.2012 CH 28702012
(43) Veröffentlichungstag der Anmeldung: 25.06.2014
(73) Patentinhaber: Jegen AG, 8307 Effretikon (CH)
(72) Erfinder: Wilke, Matthias, 8307 Effretikon (CH)
(74) Vertreter: Fischer, Britta Ruth

(56) Entgegenhaltungen:
- DE-A1- 3 418 470
- GB-A- 2 363 155
- "SELF-ALIGNING BEAM JOINT FOR USE IN MODULAR CONSTRUCTION", RESEARCH DISCLOSURE, MASON PUBLICATIONS, HAMPSHIRE, GB, Nr. 366, 1. Oktober 1994 (1994-10-01), Seiten 559-562, XP000485873, ISSN: 0374-4353

## Beschreibung

Die Erfindung betrifft ein Verbundprofil für Brandschutzverglasungen gemäss Oberbegriff des Anspruchs 1.

Bei Brandschutzverglasungen handelt es sich um Verglasungen, die nicht nur die Ausbreitung von Feuer und Rauch sondern aufgrund ihres Feuerwiderstands auch die Ausbreitung von Wärme verhindern können (siehe beispielsweise DIN 4102 und DIN EN 13501). Die bei Brandschutzverglasungen verwendeten Brandschutzscheiben sind in der Regel mehrlagig, wobei zwischen den Glasscheiben jeweils eine Brandschutzschicht angeordnet ist. Bei der Brandschutzschicht handelt es sich typischerweise um eine intumeszierende Funktionsschicht, die im Brandfall aufschäumt und eine Schutzschicht z.B. in Form von Hartschaum bildet (siehe beispielsweise die europäische Patentanmeldung EP 1 637 687 A2).

DE 34 18 470 A1 offenbart ein ähnliches Profil, bei dem ein nicht-wärmebeständiger Abstandhalter für einen Spannungsausgleich im Brandfall sorgt, welches alle Merkmale des Oberbegriffs des Anspruchs 1 offenbart.

Es ist Aufgabe der Erfindung, ein Verbundprofil für Brandschutzverglasungen bereitzustellen, welches als Rahmen für eine Brandschutzverglasung bzw. deren Brandschutzscheiben eingesetzt werden kann und welches auch im Brandfalle seine Funktion als Rahmen weitestgehend beibehält, also thermostabil ist.

Diese Aufgabe wird durch ein Verbundprofil mit den Merkmalen des Anspruchs 1 gelöst.

Das erfindungsgemässe Verbundprofil für Brandschutzverglasungen umfasst mehrere zusammengesteckte Verbundprofilsegmente. Jedes Verbundprofilsegment weist ein erstes und ein zweites Profilblech auf, die über wenigstens einen Steg miteinander verbunden sind. Ferner ist an jedem Profilblech ein Verbindungselement zur Herstellung einer Steckverbindung mit einem benachbarten Verbundprofilsegment vorgesehen. An einer Wand eines jeden Verbindungselements - vorzugsweise an einer Innenwand eines jeden Verbindungselements - ist ein nichtwärmebeständiger Abstandshalter zur Beabstandung zweier benachbarter, zusammengesteckter Verbundprofilsegmente angeordnet.

Die nicht-wärmebeständigen Abstandshalter bestehen vorzugsweise aus einem Material, dessen Schmelzpunkt bei wenigstens 100 Grad Celsius liegt. Vorzugsweise bestehen die nicht-wärmebeständigen Abstandshalter aus einem Kunststoff, insbesondere einem thermoplastischen Kunststoff wie beispielsweise Polyvinylchlorid (PVC). Die Profilbleche bestehen vorzugsweise aus Chrom-Nickel-Stahl (CNS). Entsprechend bestehen die Stege und die Verbindungselemente vorzugsweise aus Chrom-Nickel-Stahl.

Bei dem erfindungsgemässen Verbundprofil handelt es sich insbesondere um ein Eckprofil. Hierzu sind das erste Profilblech und das zweite Profilblech eines jeden Verbundprofilsegments bevorzugterweise gekantet ausgeführt, wobei der Kantenwinkel des ersten Profilblechs dem Kantenwinkel des zweiten Profilblechs entspricht und vorzugsweise im Bereich von 90 bis 135 Grad liegt, wobei aber auch jeder kleinere oder grössere Winkel möglich ist. Entsprechend sind die an den Profilblechen vorgesehenen Verbindungselemente bevorzugt entsprechend der Profilbleche gekantet. Auf jeder Seite der sich durch Zusammenstecken der die Profilbleche umfassenden Verbundprofilsegmente ergebenden Kante des Verbundprofils kann dann eine Brandschutzscheibe in das Verbundprofil eingeschoben werden und zwar in den Zwischenraum zwischen den ersten und den zweiten Profilblechen. D.h. über das vorzugsweise als Eckprofil ausgebildete Verbundprofil können zwei in einem Winkel zueinander angeordnete Brandschutzscheiben miteinander verbunden werden. Das erfindungsgemässe Verbundprofil bildet hierbei eine Rahmen bzw. ein Rahmenteil für die Brandschutzscheiben.

Im Brandfalle schmelzen die nicht-wärmebeständigen Abstandshalter des erfindungsgemässen Verbundprofils weg. Ferner dehnen bzw. verformen sich die Profilbleche der zusammengesteckten Verbundprofilsegmente unter der Hitzeeinwirkung. Da die Abstandshalter zwischen den Profilblechen benachbarter Verbundprofilsegmente aufgrund der Hitze weggeschmolzen sind, ergibt sich in Längsrichtung des Verbundprofils genügend Raum für eine Dehnung/Verformung der Profilbleche, sodass das erfindungsgemässe Verbundprofil seine Form im Wesentlichen behält. Das erfindungsgemässe Verbundprofil ist somit im Wesentlichen thermostabil. Die Verbindung zwischen den einzelnen Verbundprofilsegmenten bleibt bestehen. Ein Aufreissen bzw. Aufbrechen des Verbundprofils, was ein Ausbrechen des Feuers und somit eine Ausbreitung des Brandes und ausserdem erhöhte Unfallgefahr durch herabfallende Teile zur Folge hätte, kann mit dem erfindungsgemässen Verbundprofil vorteilhafterweise verhindert werden.

Die Stege, die die beiden Profilbleche eines jeden Verbundprofilsegments miteinander verbinden, weisen vorzugsweise eine geringe Querschnittsfläche auf, die insbesondere im Bereich von 4 bis 6 mm² liegt, wobei die Querausdehnung eines Steges vorzugsweise im Bereich von 2 bis 2.5 mm liegt. Durch die geringe Querschnittsfläche kommt den Stegen eine Isolierwirkung zu. Dies insbesondere, da die Profilbleche als Kühlflächen fungieren, welche die Wärme ableiten.

Weitere vorteilhafte Ausgestaltungen der Erfindung ergeben sich aus den abhängigen Ansprüchen und den anhand der Zeichnungen nachfolgend dargestellten Ausführungsbeispielen. Es zeigen:
Fig. 1 eine schematische, perspektivische Darstellung eines Verbundprofilsegments eines erfindungsgemässen Verbundprofils, welches als Eckprofil mit einer Ecke mit einem Winkel von 90 Grad ausgestaltet ist,
Fig. 2 eine schematische, perspektivische Darstellung eines erfindungsgemässen Verbundprofils, welches als Eckprofil mit einer Ecke mit einem Winkel von 90 Grad ausgestaltet ist,
Fig. 3 eine schematische, perspektivische Darstellung eines Verbundprofilsegments eines erfindungsgemässen Verbundprofils, welches als Eckprofil mit einer Ecke mit einem Winkel von 135 Grad ausgestaltet ist, und
Fig. 4 eine schematische, perspektivische Darstellung eines erfindungsgemässen Verbundprofils, welches als Eckprofil mit einer Ecke mit einem Winkel von 135 Grad ausgestaltet ist.

In den Figuren bezeichnen gleiche Bezugszeichen gleiche oder gleich wirkende Komponenten. Von anderen Komponenten verdeckte Komponenten sind gestrichelt bzw. mit nicht durchgehenden Linien dargestellt.

In den Figuren sind in den Figuren 2 und 4 Verbundprofile 1, 1' gemäss der Erfindung dargestellt. Die Figuren 1 und 3 zeigen jeweils ein Verbundprofilsegment 2, 2', wobei die Figur 1 ein Verbundprofilsegment 2 des Verbundprofils 1 zeigt, während die Figur 3 ein Verbundprofilsegment 2' des Verbundprofils 1' zeigt. Sowohl das Verbundprofil 1 als auch das Verbundprofil 1' ist als Eckprofil ausgebildet, wobei die Ecke beim Verbundprofil 1 (Figuren 1 und 2) beispielhaft einen Winkel von 90 Grad hat, während die Ecke beim Verbundprofil 1' (Figuren 3 und 4) beispielhaft einen Winkel von 135 Grad hat. Andere Winkel als die Gezeigten sind selbstverständlich möglich.

Das in Figur 2 dargestellte Verbundprofil 1 weist in Längsrichtung mehrere Verbundprofilsegmente 2 (siehe Figur 1) auf, die zusammengesteckt sind, um das Verbundprofil 1 zu bilden. Beispielhaft sind zwei zusammengesteckte Verbundprofilsegmente 2 dargestellt, wobei das Verbundprofil 1 selbstverständlich auch mehr als zwei Verbundprofilsegmente 2 umfassen kann.

Jedes Verbundprofilsegment 2 umfasst ein erstes Profilblech 3 und ein zweites Profilblech 4, die in Querrichtung in einem Abstand zueinander angeordnet und über zwei Stege 5 miteinander verbunden sind. Sowohl an dem ersten Profilblech 3 als auch an dem zweiten Profilblech 4 ist in Längsrichtung gesehen ein Verbindungselement 6 in Form eines Metallblechs angeordnet und zwar jeweils bevorzugt an dem gleichen Ende der Profilbleche 3, 4. Die Verbindungselemente 6 sind vorzugsweise das jeweilige Profilblech 3, 4 überlappend angeordnet. Die Verbindungselemente 6 können beispielsweise mittels Schweissen oder auch Nieten an den jeweiligen Profilblechen 3, 4 befestigt werden.

Von den zwei Stegen 5 eines jeden Verbundprofilsegments 2 verbindet vorzugsweise ein Steg 5 die oberen Enden der Profilbleche 3, 4 und ein Steg 5 die unteren Enden der Profilbleche 3, 4 für eine gute Formstabilität des jeweiligen Verbundprofilsegments 2.

Damit das Verbundprofil 1 als Eckprofil fungieren kann, sind die Profilbleche 3 und 4 gekantet ausgeführt und zwar gemäss der Figuren 1 und 2 beispielhaft in einem Winkel von 90 Grad. Die Profilbleche 3, 4 sind parallel zueinander und gleich ausgerichtet angeordnet, d.h. die Kante des Profilblechs 4 weist nach innen, während die Kante des Profilblechs 3 nach aussen weist. Entsprechend sind die Stege 5 vorzugsweise in der Form von Pfeilen ausgeführt, deren Pfeilspitze und deren Pfeilende jeweils eine Ecke mit einem Winkel von 90 Grad bilden, sodass der Steg 5 mit dem Pfeilende auf das Profilblech 4 und mit der Pfeilspitze auf das Profilblech 3 - vorzugsweise durch Schweissen - aufgebracht werden kann. Von jeder Seite der Ecke/Kante des Verbundprofils 1 kann eine Brandschutzscheibe (nicht dargestellt) in die von den Profilblechen 3, 4 gebildeten Zwischenräume geschoben werden, bis die jeweilige Brandschutzscheibe an den querverlaufenden Stegen 5 ansteht.

Das erste Profilblech 3' und das zweite Profilblech 4' der in den Figuren 3 und 4 dargestellten Verbundprofilsegmente 2' des ebenfalls als Eckprofil ausgestalteten Verbundprofils 1' sind beispielhaft in einem Winkel von 135 Grad gekantet. Entsprechendes gilt für Pfeilspitze und Pfeilende der Stege 5'.

Die Verbindungselemente 6 dienen der Herstellung einer Steckverbindung eines Verbundprofilsegments 2 mit einem benachbarten Verbundprofilsegment 2. Für die Herstellung der Steckverbindung wird ein benachbarten Verbundprofilsegment 2 in den durch die Verbindungselemente 6 der Profilbleche 3, 4 gebildeten Zwischenraum geschoben wird. Dabei ist der Abstand der Verbindungselemente 6 (in Querrichtung gesehen) und der Abstand zwischen den Profilblechen 3, 4 derart gewählt, dass sich die Profilbleche 3, 4 eines benachbarten Verbundprofilsegments 3, 4 passgenau bzw. formschlüssig in den Zwischenraum zwischen den Verbindungselementen 6 eines Verbundprofilsegments 2 einbringen lassen. Die Verbindungselemente 6 sind entsprechend der Profilbleche 3, 4 gekantet, d.h. beispielhaft in einem Winkel von 90 Grad. Die Verbindungselemente 6' der Verbundprofilsegmente 2' gemäss der Figuren 3 und 4 sind entsprechend der Profilbleche 3', 4' in einem Winkel von 135 Grad gekantet.

Auf der Innenwand eines jeden Verbindungselements 6 (und entsprechend eines jeden Verbindungselements 6') sind Abstandshalter 7 angeordnet (siehe Figuren 2 und 4), die in Richtung auf das jeweils andere Verbindungselement 6 und somit in den Innenraum des jeweiligen Verbundprofilsegments 2 ragen, Auf jeder Seite der Kante/Ecke eines Verbindungselements 6 ist vorzugsweise ein Abstandshalter 7 angeordnet, wobei die Abstandshalter 7 auf gleicher Höhe angeordnet sind. Die Abstandshalter 7 können beispielsweise auf die Verbindungselemente 6 aufgeklebt sein und bestehen aus nicht-wärmebeständigem Material wie z.B. einem thermoplastischen Kunststoff. In den Figuren 1 und 3 sind die Abstandshalter 7 der Einfachheit der Darstellung halber weggelassen.

Wird ein Verbundprofilsegment 2 mit einem benachbarten Verbundprofilsegment 2 verbunden, indem die Profilbleche 3, 4 des einen Verbundprofilsegments 2 in den Zwischenraum zwischen den Verbindungselementen 6 des anderen, benachbarten Verbundprofilsegments 2 geschoben werden, so stossen die Profilbleche 3, 4 des einen Verbundprofilsegments 2 an die Abstandshalter 7 des anderen, benachbarten Verbundprofilsegments 2 an, sodass die Profilbleche 3, 4 zweier benachbarter Verbundprofilsegmente 2 des Verbundprofils 1 in Längsrichtung beabstandet zueinander angeordnet sind.

Zur optischen Abdeckung können aussen auf der Vorderseite und auf der Rückseite der Verbundprofilsegmente 2 bzw. auf dem gesamten Verbundprofil 1 sich in Längsrichtung erstreckende Abdeckbleche 8 vorgesehen sein, die beispielsweise mittels Schnapp- oder Klebeverbindung auf die Profilbleche 3, 4 und/oder die Verbindungselemente 6 aufgeschnappt oder -geklebt werden. Die Abdeckbleche 8 sind dazu wie die Profilbleche 3, 4 gekantet und weisen an ihren Längsseiten längliche Haken 9 auf, die beim Aufbringen auf die Profilbleche 3, 4 und auf die Verbindungselemente 6 die Längsseiten der Profilbleche 3, 4 und/oder der Verbindungselemente 6 aufnehmen.

Bei einem Brand schmelzen die nicht-wärmebeständigen Abstandshalter 7 weg, sodass sich in Längsrichtung des Verbundprofils 1 Raum für die Profilbleche 3, 4 ergibt, in den hinein sie sich ausdehnen können. Dadurch kann eine Verformung, insbesondere ein Aufreissen, des Verbundprofils 1 vermieden werden. Das Verbundprofil 1 ist also thermostabil und kann einer Ausbreitung des Brandes entgegenwirken.

Bezüglich des in den Figuren 3 und 4 dargestellten Verbundprofils 1' (bzw. dessen Verbundprofilsegmenten 2'), welches ebenfalls als Eckprofil ausgestaltet ist jedoch mit einem Winkel von 135 Grad, und dessen Profilblechen 3', 4', Verbindungselementen 6', Stegen 5' und Abdeckblechen 8' etc. gilt das oben Gesagte entsprechend.

## Patentansprüche

1. Verbundprofil für Brandschutzverglasungen,
- wobei jedes Verbundprofilsegment (2; 2') ein erstes Profilblech (3; 3') und ein zweites Profilblech (4; 4') aufweist, die über wenigstens einen Steg (5; 5') miteinander verbunden sind,
- wobei an einer Wand eines jeden Verbindungselements (6; 6') wenigstens ein nichtwärmebeständiger Abstandshalter (7) angeordnet ist
**dadurch gekennzeichnet,**
**dass** das Verbundprofil mehrere zusammengesteckte Verbundprofilsegmente (2; 2') umfasst,
und **dass** an jedem Profilblech (3, 4; 3', 4') ein Verbindungselement (6; 6') zur Herstellung einer Steckverbindung mit einem benachbarten Verbundprofilsegment (2; 2') vorgesehen ist,
und **dass** der wenigstens eine nichtwärmebeständiger Abstandshalter (7) zur Beabstandung zweier benachbarter, zusammengesteckter Verbundprofilsegmente (2; 2') dient.

2. Verbundprofil nach Anspruch 1, **dadurch gekennzeichnet, dass** der wenigstens eine nichtwärmebeständige Abstandshalter (7) aus einem Material besteht, dessen Schmelzpunkt bei wenigstens 100 Grad Celsius liegt.

3. Verbundprofil nach Anspruch 1 oder 2, **dadurch gekennzeichnet, dass** der wenigstens eine nichtwärmebeständige Abstandshalter (7) eines jeden Verbindungselements (6; 6') aus Kunststoff besteht.

4. Verbundprofil nach einem der vorhergehenden Ansprüche, **dadurch gekennzeichnet, dass** das erste Profilblech (3; 3') und das zweite Profilblech (4; 4') eines jeden Verbundprofilsegments (2; 2') gekantet sind, wobei der Kantenwinkel des ersten Profilblechs (3; 3') dem Kantenwinkel des zweiten Profilblechs (4; 4') entspricht.

5. Verbundprofil nach Anspruch 4, **dadurch gekennzeichnet, dass** der Kantenwinkel eines jeden Profilblechs (3, 4; 3', 4') im Bereich von 90 bis 135 Grad liegt.

6. Verbundprofil nach einem der vorhergehenden Ansprüche, **dadurch gekennzeichnet, dass** die Querschnittsfläche eines jeden Steges (5; 5') in einem Bereich von 4 bis 6 mm² liegt.

7. Verbundprofil nach einem der vorhergehenden Ansprüche, **dadurch gekennzeichnet, dass** jedes Verbundprofilsegment (2; 2') zwei Stege (5; 5') umfasst, wobei der eine Steg (5; 5') das erste Profilblech (3; 3') und das zweite Profilblech (4; 4') an einem oberen Ende und der zweite Steg (5; 5') das erste Profilblech (3; 3') und das zweite Profilblech (4; 4') an einem unteren Ende miteinander verbindet.

## Claims

1. Composite profile for fire-resistant glazing, **characterized by** a plurality of composite profile segments (2; 2') put together,
- wherein each composite profile segment (2; 2') has a first profile metal sheet (3; 3') and a second profile metal sheet (4; 4'), which are connected to one another via at least one bridge (5; 5'),
- wherein a connecting element (6; 6') for making a plug connection with a neighbouring composite profile segment (2; 2') is provided at each profile metal sheet (3, 4; 3', 4'), and
- wherein at least one non heat-resistant spacer (7) for creating a space between two neighbouring composite profile segments (2; 2') put together is arranged at a wall of each connecting element (6; 6').

2. Composite profile according to claim 1, **characterized in that** the at least one non heat-resistant spacer (7) consists of a material having a melting point of at least 100°C.

3. Composite profile according to claim 1 or 2, **characterized in that** the at least one non heat-resistant spacer (7) of each connecting element consists of plastic.

4. Composite profile according to one of the preceding claims, **characterized in that** the first profile metal sheet (3; 3') and the second profile metal sheet (4; 4') of each composite profile segment (2; 2') are edged, wherein the edge angle of the first profile metal sheet (3; 3') corresponds to the edge angle of the second profile metal sheet (4; 4').

5. Composite profile according to claim 4, **characterized in that** the edge angle of each profile metal sheet (3, 4; 3', 4') is between 90 and 135 degrees.

6. Composite profile according to one of the preceding claims, **characterized in that** the cross section of each bridge (5; 5') is between 4 and 6 mm².

7. Composite profile according to one of the preceding claims, **characterized in that** each composite profile segment (2; 2') comprises two bridges (5; 5'), wherein the one bridge (5; 5') connects the first profile metal sheet (3; 3') to the second profile metal sheet (4; 4') at an upper end and the other bridge (5; 5') connects the first profile metal sheet (3; 3') to the second profile metal sheet (4; 4') at a lower end.

## Revendications

1. Profilé composite pour des verres résistant au feu, **caractérisé par** une pluralité de segments de profilé composite (2; 2') assemblés,
- chaque segment de profilé composite (2; 2') ayant une première tôle de profilé (3; 3') et une deuxième tôle de profilé (4; 4') connectées l'une à l'autre par au moins un lien (5; 5'),
- un élément de connexion (6; 6') pour créer une connexion enfichable avec un segment de profilé composite (2; 2') voisin étant prévu à chaque tôle de profilé (3, 4; 3', 4'), et
- au moins un écarteur non résistant au feu (7) pour créer un espace entre deux segments de profilé composite (2; 2') assemblés étant arrangé à une paroi de chaque élément de connexion (6; 6').

2. Profilé composite selon la revendication 1, **caractérisé en ce que** l'au moins un écarteur non résistant au feu (7) consiste d'un matériau ayant un point de fusion d'au moins 100°C.

3. Profilé composite selon la revendication 1 ou 2, **caractérisé en ce que** l'au moins un écarteur non résistant au feu (7) consiste d'un plastique.

4. Profilé composite selon l'une des revendications précédentes, **caractérisé en ce que** la première tôle de profilé (3; 3') et la deuxième tôle de profilé (4; 4') de chaque segment de profilé composite (2; 2') ont des bords repliés, l'angle du bord de la première tôle de profilé (3; 3') correspondant à l'angle du bord de la deuxième tôle de profilé (4; 4').

5. Profilé composite selon la revendication 4, **caractérisé en ce que** l'angle du bord de chaque tôle de profilé (3, 4; 3', 4') est compris entre 90 et 135 degrés.

6. Profilé composite selon l'une des revendications précédentes, **caractérisé en ce que** la section transversale de chaque lien (5; 5') est comprise entre 4 et 6 mm².

7. Profilé composite selon l'une des revendications précédentes, **caractérisé en ce que** chaque segment de profilé composite (2; 2') comprend deux liens (5; 5'), l'un lien (5; 5') connectant la première tôle de profilé (3; 3') à la deuxième tôle de profilé (3; 3') d'un côté supérieur et l'autre lien (5; 5') connectant la première tôle de profilé (3; 3') à la deuxième tôle de profilé (3; 3') d'un côté inférieur.
